# DEMANDE DE BREVET EUROPEEN

(11) **EP 0 059 670 A1**
(43) Date de publication de la demande: **08.09.1982**
(21) Numéro de dépôt: 82400343.8
(22) Date de dépôt: 26.02.1982
(51) Int. Cl.: B65D 19/24

(54) **Nouvelle palette de transport et de manutention**

(30) Priorité: 27.02.1981 FR 8104255
(71) Demandeur: Guilpain, Jean-Paul, F-41200 Romorantin (FR); Chancelier, Michel, F-41200 Romorantin (FR)
(72) Inventeur: Guilpain, Jean-Paul, F-41200 Romorantin (FR); Chancelier, Michel, F-41200 Romorantin (FR)
(74) Mandataire: Phélip, Bruno

(57) **Abrégé**

Palette de manutention de résistance élevée aux efforts de flexion et de compression et pouvant être prise en charge par les fourches d'un chariot élévateur selon l'un quelconque de ses quatre côtés, une quantité importante de palettes de ce type pouvant par emboîtage être gerbées en hauteur.

Elle est contituée par formage à froid d'un flan de tôle métallique carré ou rectangulaire permettant d'obtenir un plan de palettisation 1, constituée de bandes 1a, 16 séparées par des creusures 2 formant poutrelles, elles-mêmes conti- tuées de surfaces d'appui au sol 2a, 2b séparées par des creusures 2c. L'ensemble est rigidifié par des nervures 3 et par un pli de bordure 4.

L'invention s'applique à toutes palettes de manutention et de transport pour tous produits.

## Description

La présente invention concerne les dispositifs de manutention et de transport se présentant sous forme d'un plateau rigide communément appelé palette sur la surface duquel sont déposées les marchandises, lequel plateau comporte des moyens permettant sa prise en charge au moyen d'un chariot élévateur équipé de fourches de préhension et connu sous le nom de transpalette.

Parmi les dispositifs connus de ce genre, il est souvent utili'sé,les palettes réalisées entièrement en bois constituées de deux panneaux à claire-voies entretoisés au moyen de longerons ou tasseaux de bois assurant la rigidité de l'ensemble et le passage des fourches longitudinalement à ces tasseaux et dans le volume annulaire séparant les panneaux. Il est également fait usage,mais d'une façon limitée, pour le transport de certains produits généralement légers,de palettes réalisées en carton alvéolé ou en polystyrène expansé,montées sur des plots également en carton plaçant le fond de la palette à une distance suffisante par rapport au sol afin de donner libre accès aux fourches de préhension du chariot. Ces différentes réalisations sont vulnérables aux chocs survenant en cours de manutention et ne présentent pas toujours les caractéristiques nécessaires notamment la résistance à la flexion et à la compression. De plus,l'accès des fourches du chariot ne peut se faire généralement que sur deux faces opposées de la palette.

La palette de manutention suivant l' invention permet de remédier à ces inconvénients. Celle-ci présente en effet une résistance élevée aux efforts de flexion et de compression:sa prise en charge par les fourches d'un chariot élévateur peut s'effectuer indifféremment par l'un ou l'autre des quatre côtés de la palette:
enfin, l'invention vise à l'obtention du gerbage d'une quantité importante de palettes en hauteur.

La palette,objet de l'invention,est réalisée d'une façon monobloc par formage à froid d'un flan de tôle carré ou rectangulaire,lequel formage engendre la formation d'une série de poutrelles parallèles à l'un des côtés de la palette,chacune desquelles poutrelles étant constituée longitudinalement d'une succession de surfaces d'appui alternant avec des remontées en forme d'arc,la section droite desdites poutrelles étant de forme trapézoïdale. La rigidité du plan de palettisation est obtenue par la présence d'un faisceau de nervures parallèles,disposées perpendiculairement aux poutrelles et ceinturant celles-ci ,sous la face postérieure dudit plan de palettisation et par un pli écrasé bordant ce dernier sur tout son périmètre.

Les dessins annexés illustrent,à titre d'exemple,un mode de réalisation d'une palette de manutention conforme à la présente invention. Dans ceux-ci:
Fig.1 représente une vue en élévation coupe longitudinale par l'axe d'une poutrelle;
Fig.2 représente une vue en coupe transversale selon AA;
Fig.3 représente une vue en perspective caval ière de la palette.

Tel qu'il est représenté le mode de réalisation de la palette de manutention consiste dans le formage à froid selon tout procédé connu d'un flan de tôle métallique découpé de forme carrée ou rectangulaire,de façon à obtenir un plan de palettisation 1 constitué de bandes latérales la et intercalaires lb parallèles à l'un des côtés de la palette et séparées par des creusures correspondant à des poutrelles 2 de section droite en forme de trapèze pointe en bas. Chacune de ces poutrelles est constituée longitudinalement d'une succession de surfaces d'appui d'extrémité 2a et intermédiaires 2b séparées par des remontées en forme d'arc 2c. Une telle configuration de ces poutrelles d'une part et l'espace intercalaire les séparant d'autre part réali.sent sur chacun des quatre flancs de la palette des entrées pour les fourches de préhension du chariot élévateur de manutention. Le plan de palettisation est rigidifié par la présence d'un faisceau de nervures parallèles 3 de section demi-circulaire disposées perpendiculairement aux poutrelles et ceinturant celles-ci sous la face postérieure dudit plan de palettisation,ains, i que par l'exécution d'un pli écrasé 4,bordant le plan sur tout son périmétre.La structure de la palette ainsi obtenue lui confère une grande résistance à la compression et à la flexion lui permettant d'admettre une forte charge. D'autre part la forme et la disposition des poutrelles et des nervures permet un gerbage des palettes par emboîtage sous un volume réduit, facilitant leur stockage en période de non-utilisation comme cela peut être le cas à l'intérieur d'un camion par exemple.

L'invention ne se limite pas au mode de réalisation spécialement décrit. Elle couvre toutes les variantes possibles à condition que celles-ci ne soient pas en contradiction avec l'objet de la revendication annexée à la présente description.

La palette,objet de l'invention,peut être utilisée pour la manutentiDn et le transport de tous produits.

## Revendications

l.Palette de manutention de bonne résistance aux efforts de compression et de flexion,dont la prise en charge par les fourches d'un chariot élévateur peut s'effectuer indifféremment par l'un ou l'autre de ses flancs et dont la structure permet le gerbage sous un faible volume par emboîtage en hauteur, comportant un plan de palettisation.constitué de bandes latérales et intercalaires parallèles à l'un des côtés de la palette et rigidifié par la présence d'un faisceau de nervures parallèles,ces bandes étant séparées par des creusures correspondant à des poutrelles de section droite en forme de trapèze pointe en bas,chacune desdites poutrelles étant constituée longitudinalement d'une succession de surfaces d'appui d'extrémité et intermédiaires séparées par des remontées,la configuration des poutrelles et l'espace intercalaire les séparant réalisant sur chacun des quatre flancs de la palette des entrées pour l'introduction des fourches de préhension du"chariot élévateur, caractérisée en ce qu'elle est constituée essentiellement par un flan de tôle métallique monobloc,de forme carrée ou rectangulaire,déformé à froid, en ce que lesdites remontées sont en forme d'arc et sont'le résultat de la déformation du flan,et en ce que lesdi tes nervures parallèles sont de section demi-circulaire,disposées perpendiculairement aux poutrelles et ceinturent celles-ci sous la face postérieure dudit plan de palettisation.

2.Palette selon la revendication l,caractérisée en ce que le plan de palettisation est bordé sur tout son périmètre par un pli écrasé.
